# EUROPÄISCHE PATENTSCHRIFT

(11) **EP 4 084 875 B1**
(45) Veröffentlichungstag und Bekanntmachung des Hinweises auf die Patenterteilung: **03.09.2025**
(21) Anmeldenummer: 20838357.0
(22) Anmeldetag: 09.12.2020
(51) Int. Cl.: A62C 27/00, A62C 3/07

(54) **SCHIENENFAHRZEUG ZUR BRANDBEKÄMPFUNG**
RAIL VEHICLE FOR FIREFIGHTING
VÉHICULE FERROVIAIRE DE LUTTE ANTI-INCENDIE

(30) Priorität: 30.12.2019 AT 4112019
(43) Veröffentlichungstag der Anmeldung: 09.11.2022
(73) Patentinhaber: Plasser & Theurer Export von Bahnbaumaschinen Gesellschaft m.b.H., 1010 Wien (AT)
(72) Erfinder: KRENN, Stefan, 4163 Klaffer am Hochficht (AT); HOFER, Andreas, 4121 Altenfelden (AT)
(86) Internationale Anmeldenummer: PCT/EP2020/085263
(87) Internationale Veröffentlichungsnummer: WO 2021/136638

(56) Entgegenhaltungen:
- WO-A1-2018/137871
- WO-A2-2018/210526
- US-A1- 2014 193 761

## Beschreibung

### Technisches Gebiet

Die Erfindung betrifft ein Schienenfahrzeug zur Brandbekämpfung mittels am Schienenfahrzeug angeordneten Löscheinrichtungen zur Ausbringung eines Löschmittels, mit einem Traktionssystem und einem Flüssigkeitstank zur Speicherung des Löschmittels. Zudem betrifft die Erfindung ein Verfahren zum Betreiben des Schienenfahrzeugs.

### Stand der Technik

Aus der WO 2018/137871 A1 ist ein Schienenfahrzeug zur Brandbekämpfung bekannt. Dieses Schienenfahrzeug ist insbesondere für die Brandbekämpfung und Personenrettung in einem Tunnel vorgesehen. Dabei umfasst das Schienenfahrzeug einen Flüssigkeitstank zur Speicherung eines Löschmittels, das bei der Brandbekämpfung verwendet wird. Mittels eines Traktionssystems ist das Schienenfahrzeug auf einem Gleis verfahrbar.

WO 2018/210526 A2 beschreibt ein Schienenfahrzeug, dessen Fahrantrieb einen Elektromotor umfasst, der mit einem an Bord des Schienenfahrzeugs befindlichen elektrischen Energiespeichers versorgt wird. Dabei werden Vorrichtungen und Verfahren zur Brandvermeidung und Brandlöschung des Energiespeichers und des zur Ansteuerung des Elektromotors vorgesehenen Stromrichters offengelegt. Jene umfassen insbesondere einen Tank mit Dielektrikum, der oberhalb des Energiespeichers angeordnet ist und mit einem Dielektrikumkreislauf, der zur Temperierung der Komponenten - also der Akkuzellen - des Energiespeichers dient, über eine mit einem steuerbaren Ventil absperrbare Löschleitung und eine Ausgleichsleitung verbunden ist.

### Darstellung der Erfindung

Der Erfindung liegt die Aufgabe zugrunde, ein Schienenfahrzeug der eingangs genannten Art dahingehend zu verbessern, dass bei hohen Umgebungstemperaturen über eine längere Einsatzdauer hinweg ein sicherer Betrieb möglich ist. Weiter ist es eine Aufgabe der Erfindung, ein entsprechendes Verfahren zum Betreiben des Schienenfahrzeugs anzugeben.

Erfindungsgemäß werden diese Aufgaben gelöst durch die Merkmale der unabhängigen Ansprüche 1 und 10. Abhängige Ansprüche geben vorteilhafte Ausgestaltungen der Erfindung an.

Dabei ist zur Kühlung von Komponenten des Traktionssystems ein Kühlkreislauf angeordnet, wobei der Kühlkreislauf einen Wärmetauscher zur Wärmeabgabe an das Löschmittel umfasst. Das Löschmittel erfüllt somit eine zusätzliche Funktion als thermische Masse zur Kühlung des Traktionssystems. Insbesondere in einem Tunnel treten bei der Brandbekämpfung hohe Umgebungstemperaturen auf. Eine Wärmeabgabe an die Umgebung ist dann nur eingeschränkt möglich. Mit der vorliegenden Erfindung bleibt das Schienenfahrzeug auch nach längerer Brandbekämpfung betriebsbereit. Dabei nimmt das noch nicht verbrauchte Löschmittel die anfallende thermische Energie des Traktionssystems auf. Begünstigt wird die Kühlwirkung durch eine große thermische Masse und eine relativ gute spezifische Wärmekapazität des Löschmittels. Auf diese Weise wird ein Ausfall temperaturempfindlicher Komponenten des Traktionssystems sicher vermieden. Selbst bei verringertem oder stark aufgewärmtem Löschmittelvorrat verlängert die Erfindung die mögliche Einsatzdauer deutlich.

In einer vorteilhaften Weiterbildung ist der Wärmetauscher zumindest teilweise innerhalb des Flüssigkeitstanks angeordnet. Das Löschmittel verbleibt somit im Tank und muss nicht an einen außerhalb angeordneten Wärmetauscher geleitet werden.

Dabei ist es von Vorteil, wenn der Wärmetauscher Rohrleitungen umfasst, die insbesondere in einer Sicke des Flüssigkeitstanks angeordnet sind. Die Rohrleitungen sind von einem Kühlmedium des Kühlkreislaufes durchströmt. Die Temperatur des Kühlmediums liegt dabei über der Temperatur des Löschmittels, sodass Wärmeenergie an das Löschmittel abgegeben wird. Optimiert wird der Energieaustausch durch eine geeignete Dimensionierung und Materialauswahl der Rohrleitungen.

Bei der verbesserten Konstruktion des Flüssigkeitstanks sammelt sich das Löschmittel in der Sicke, in der die Rohrleitungen angeordnet sind. In diesem Fall steht eine thermisch wirksame Restmasse des Löschmittels dauerhaft zur Verfügung. Die Kühlung bleibt dann auch aufrecht, wenn die zum Löschen vorgesehene Löschmittelmenge verbraucht ist.

In einer vorteilhaften Ausprägung der Erfindung umfasst das Traktionssystem einen Elektromotor und eine Leistungselektronik, wobei die Leistungselektronik mit Kühlelementen des Kühlkreislaufs ausgestattet ist. Gekühlt werden dabei insbesondere Traktionsstromrichter und gegebenenfalls Hilfsbetriebsumrichter.

Eine weitere Verbesserung sieht vor, dass das Traktionssystem einen elektrischen Speicher umfasst und dass der elektrische Speicher mit Kühlelementen des Kühlkreislaufs ausgestattet ist. Thermisch sensible elektrische Speicher wie Lithium-Ionen-Akkumulatoren können so sicher betrieben werden. Damit ist das Schienenfahrzeug auch bei fehlender Energiezufuhr aus einer Oberleitung rein elektrisch verfahrbar.

Für Überstellfahrten und Einsätze bei geringeren Umgebungstemperaturen umfasst der Kühlkreislauf sinnvollerweise einen Luftkühler. Auf diese Weise erfolgt bei möglicher Luftkühlung keine Erwärmung des Löschmittels.

Dabei ist günstig, wenn der Luftkühler über schaltbare Ventile in den Kühlkreislauf integriert ist. Eine automatische Betätigung der Ventile erfolgt mittels einer Steuereinrichtung in Abhängigkeit von einer Umgebungstemperatur.

Erweitert werden die Einsatzmöglichkeiten, wenn ein erster Wagen den Flüssigkeitstank umfasst und wenn ein mit dem ersten Wagen gekoppelter zweiter Wagen das Traktionssystem umfasst. Dieses aus mehreren Wagen bestehende Schienenfahrzeug ist zum Mitführen großer Löschmittelmengen geeignet, wobei eine ausreichend große Traktion sichergestellt ist.

Eine Weiterbildung dieser Erfindungsausprägung sieht vor, dass die Kopplung der Wagen mittels einer Koppeleinrichtung erfolgt, die Verbindungsleitungen des Kühlkreislaufs umfasst. Bei einem Kopplungsvorgang erfolgt dann gemeinsam mit der Verbindung diverser Versorgungs- und Steuerleitungen auch eine Verbindung der Leitungen des Kühlkreislaufs.

Beim erfindungsgemäßen Verfahren zum Betreiben des Schienenfahrzeugs wird im Kühlkreislauf der Wärmetauscher mittels einer Steuereinrichtung ab einer vorgegebenen Temperaturschwelle aktiviert. Die Aktivierung erfolgt vorteilhafterweise durch eine automatische Ansteuerung von im Kühlkreislauf angeordneten Wegeventilen. Damit ist sichergestellt, dass temperaturempfindliche Komponenten des Traktionssystems unterhalb einer zulässigen Temperatur bleiben.

### Kurze Beschreibung der Zeichnungen

Die Erfindung wird nachfolgend in beispielhafter Weise unter Bezugnahme auf die beigefügten Figuren erläutert. Es zeigen in schematischer Darstellung:
Fig. 1 Schienenfahrzeug in einer Seitenansicht
Fig. 2 Schienenfahrzeug mit mehreren Wagen
Fig. 3 Blockschaltbild

### Beschreibung der Ausführungsformen

Das in Fig. 1 dargestellte Schienenfahrzeug 1 umfasst einen Flüssigkeitstank 2, der auf einem Fahrzeugrahmen 3 abgestützt ist. Der Fahrzeugrahmen 3 ist auf Schienenfahrwerken 4 mittels eines Traktionssystems 5 auf einem Gleis 6 verfahrbar. An den Stirnseiten des Schienenfahrzeugs 1 ist jeweils eine Fahrerkabine 7 mit einem Führerstand angeordnet. Erfindungsgemäß umfasst das Traktionssystem 5 einen Kühlkreislauf mit einem Kühlmedium zum Kühlen temperaturempfindlicher Komponenten. Bei einem Dieselantrieb sind beispielsweise elektronische Bauteile einer Motorsteuerung oder sonstiger Steuerungseinrichtungen vor einem thermischen Ausfall zu schützen. Gegebenenfalls erfolgt auch eine Kühlung des Motorblocks mittels des Kühlkreislaufes.

Vorzugsweise ist das Schienenfahrzeug 1 elektrisch angetrieben. Dazu ist am Dach des Schienenfahrzeugs 1 ein Stromabnehmer 8 angeordnet. Dieser versorgt einen Elektromotor 9 über eine Transformatoreinheit 10 und eine Leistungselektronik 11 aus einer Oberleitung 12 mit elektrischer Energie. Die Leistungselektronik 11 umfasst beispielsweise einen Traktionsstromrichter 13 sowie diverse Zusatzeinrichtungen 14 wie zum Beispiel einen Hilfsbetriebsumrichter.

Sinnvoll ist die Anordnung eines elektrischen Speichers 15, um den elektrischen Traktionsantrieb bei fehlender Oberleitung 12 für die Dauer eines Arbeits- bzw. Löscheinsatzes aufrecht erhalten zu können. Mittels des Kühlkreislaufs werden insbesondere der Traktionsstromrichter 11, die Zusatzeinrichtungen 14 und gegebenenfalls der elektrische Speicher 15 gekühlt.

Für eine Brandbekämpfung führt das Schienenfahrzeug 1 im Flüssigkeitstank 2 eine große Menge an Löschmittel 16 mit. Dabei handelt es sich bevorzugterweise um Wasser. Diverse Löscheinrichtungen 17 sind zur Ausbringung des Löschmittels 16 angeordnet. Bei Bedarf wird das im Flüssigkeitstank 2 gespeicherte Wasser vor der Ausbringung mit einem separat mitgeführten Löschzusatz vermengt.

Erfindungsgemäß umfasst der Kühlkreislauf einen Wärmetauscher 18, der zur Wärmeabgabe an das Löschmittel 16 ausgebildet ist. In einer nicht dargestellten Ausbildung wird das Löschmittel 16 über Rohre oder Schläuche zum Wärmetauscher 18 geleitet. Sinnvoller ist die in Fig. 1 dargestellte Variante, bei der Rohrleitungen 19 des Wärmetauschers 18 im Flüssigkeitstank 2 angeordnet sind. Die vom Kühlmedium des Kühlkreislaufs auf das Löschmittel 16 im Tank 2 übertragene Wärme ist dabei abhängig von der wirksamen Wärmeübertragungsfläche, der mittleren Temperaturdifferenz und dem Wärmedurchgangskoeffizienten der Rohrleitungen 19.

Das in Fig. 2 dargestellte Schienenfahrzeug 1 umfasst drei aneinander gekoppelte Wagen 20, 21, 22. Ein erster Wagen 20 ist als Tankwagen ausgebildet und umfasst den Flüssigkeitstank 2. Als Triebwagen ist ein daran gekoppelter zweiter Wagen 21 ausgebildet. Dieser umfasst den Stromabnehmer 8, der über die Transformatoreinheit 10 das Traktionssystem 5 versorgt. Auf der anderen Stirnseite ist der Tankwagens 20 mit einem dritten Wagen 22 gekoppelt, der als weiterer Triebwagen ausgebildet ist. Über eine fahrzeugeigene Stromleitung 23 versorgt der Stromabnehmer 8 über eine weitere Transformatoreinheit 10 zusätzliche Antriebseinheiten des Traktionssystems 5. Geschlossen wird der Stromkreis über Erdungsmodule 24.

Optional ist auch der Tankwagen 20 mit einem eigenen Antrieb ausgestattet, um im abgekoppelten Zustand selbsttätig verfahrbar zu sein oder um eine größere Traktion des Schienenfahrzeugs 1 zu erreichen. Die beiden Triebwagen 21, 22 sind mit zwei zweiachsigen Drehgestellen ausgestattet. Vorzugsweise umfasst der Tankwagen 20 zwei dreiachsigen Drehgestelle, um bei beschränkter Achsbelastung einen großvolumigen Flüssigkeitstank zu ermöglichen (z.B. 50.000 Liter Speicherinhalt). Zumindest werden 5.000 Liter des Löschmittels 16 mitgeführt, um während eines Löscheinsatzes die erfindungsgemäße Kühlung der Komponenten des Traktionssystems 5 sicherzustellen.

In Fig. 3 ist das Traktionssystem 5 mit zwei Kühlkreisläufen des dreiteiligen Schienenfahrzeugs 1 schematisch dargestellt. In vereinfachter Form gilt dieses Schema auch für das Schienenfahrzeug 1 in Fig. 1, wobei dort nur ein Kühlkreislauf vorgesehen ist.

In der Mitte ist der Flüssigkeitstank 2 mit dem Löschmittel 16 eingezeichnet. Darin ist für jeden Triebwagen 21, 22 jeweils ein Wärmetauscher 18 angeordnet. Jeder Wärmetauscher 18 ist ein Element eines eigenen Kühlkreislaufs. Der jeweilige Kühlkreislauf umfasst eine Umwälzpumpe 25, schaltbare Wegeventile 26 und Kühlelemente 27 zur Kühlung von temperaturempfindlichen Bauteilen. Zudem umfasst der Kühlkreislauf Verbindungsrohre bzw. Verbindungsschläuche. Mittels der jeweiligen Umwälzpumpen 25 zirkuliert ein Kühlmedium, beispielsweise mit Gefrierschutzmittel vermengtes Wasser, durch den zugeordneten Kühlkreislauf.

Die Wegeventile 26 sind mittels einer Steuereinrichtung 28 ansteuerbar. Zuschaltbar ist in jedem Kühlkreislauf ein Luftkühler 29, der vorzugsweise am Dach des jeweiligen Triebwagens 21, 22 angeordnet ist. Der jeweilige Luftkühler 29 wird bei Überstellfahrten und bei Arbeitseinsätzen mit niedriger Umgebungstemperatur genutzt, um Wärme an die Umgebung abzugeben. In dieser Betriebsart erfolgt bei optimierter Auslegung des jeweiligen Luftkühlers 29 keine zusätzliche Wärmeabgabe an das Löschmittel 16. Zu- und Ableitungen des jeweiligen Wärmetauschers 18 bleiben dann durch entsprechende Schaltstellung der Wegeventile 26 gesperrt.

Im dargestellten Beispiel umfasst jeder Triebwagen 21, 22 zwei Antriebseinheiten mit jeweils einem Elektromotor 9 und zugeordneter Leistungselektronik 11. In einem der Wagen 21, 22 ist der elektrische Speicher 15 angeordnet. Damit kann das Schienenfahrzeug 1 bei fehlender Energie aus der Oberleitung 12 weiterhin elektrisch betrieben werden. In einem Gehäuse der jeweiligen Leistungselektronik 11 und in einem Gehäuse des elektrischen Speichers 15 sind die Kühlelemente 27 des zugeordneten Kühlkreislaufs angeordnet. Als Kühlelement 27 ist zum Beispiel ein mit dem Kühlmedium durchströmter Kühlkörper vorgesehen. Zur Wärmeaufnahme ist der jeweilige Kühlkörper mit einem temperaturempfindlichen elektrischen Bauteil der Leistungselektronik 11 thermisch kontaktiert. Diese effiziente Kühlung sorgt für eine lange Lebensdauer der Bauteile.

Im anderen Triebwagen 23 ist eine Motor-Generator-Einheit angeordnet. Damit erfolgt bei Bedarf über einen mittels eines Dieselmotors 30 angetriebenen Generator 31 eine Notversorgung des Schienenfahrzeugs 1 mit elektrischer Energie. Vorzugsweise ist auch die Motor-Generator-Einheit mit einem Kühlelement 27 des zugeordneten Kühlkreislaufes ausgestattet.

Gekoppelt sind die drei Wagen 20, 21, 22 mittels Koppeleinrichtungen 32. Mit diesen Koppeleinrichtungen 32 sind die Stromleitung 23 und die Leitungen der Kühlkreisläufe verbunden. Vorteilhafterweise sind auch Anschlüsse für Busleitungen zur Übertragung von Steuerungssignalen zwischen der Steuereinrichtung 28 und den Wegeventilen 26 vorgesehen.

Beispielsweise erreicht die Einsatztemperatur des Schienenfahrzeugs 1 bei einem Brandfall in einem Tunnel 60°Celsius. Um den Funktionserhalt sicherzustellen, ist für die Kühlung der Leistungselektronik 11 zum Beispiel eine maximale Temperatur von 55°Celsius für das im Kühlkreislauf zirkulierende Kühlmedium vorgegeben. Die aktuelle Temperatur des Kühlmediums wird über Temperatursensoren 33 laufend der Steuereinrichtung 28 gemeldet. Zusätzlich meldet ein Außensensor 34 die Umgebungstemperatur. Abhängig von den Temperaturverhältnissen erfolgt die Kühlung über die Luftkühler 29, die Wärmetauscher 18 oder durch einen kombinierten Betrieb beider Kühleinrichtungen 18, 29.

Bei einem Löscheinsatz wird das Löschmittel 16 verbraucht, sodass die thermische Masse im Flüssigkeitstank 2 abnimmt. Um die Kühlfunktion möglichst lange aufrecht zu erhalten ist es sinnvoll, im Flüssigkeitstank 2 eine Sicke 35 auszubilden, in der sich ein verbleibender Rest des Löschmittels 16 sammelt. Dabei ist ein Auslass 36 zur Förderung des Löschmittels 16 zu den Löscheinrichtungen 17 oberhalb der Sicke 35 angeordnet. Die Rohrleitungen 19 der Wärmetauscher 18 sind in der Sicke 35 angeordnet, sodass die thermische Restmasse des Löschmittels 16 weiterhin Wärme aus den Kühlkreisläufen aufnehmen kann. Auf diese Weise ist eine besonders lange Einsatzdauer des Schienenfahrzeugs 1 bei hoher Umgebungstemperatur möglich, ohne ein thermisches Versagen einzelner Bauteile zu riskieren.

## Patentansprüche

1. Schienenfahrzeug (1) zur Brandbekämpfung mittels am Schienenfahrzeug (1) angeordneten Löscheinrichtungen (17) zur Ausbringung eines Löschmittels (16), mit einem Traktionssystem (5) und einem Flüssigkeitstank (2) zur Speicherung des Löschmittels (16), wobei zur Kühlung von Komponenten (11, 15, 30) des Traktionssystems (5) ein Kühlkreislauf angeordnet ist und der Kühlkreislauf einen Wärmetauscher (18) zur Wärmeabgabe an das Löschmittel (16) umfasst.

2. Schienenfahrzeug (1) nach Anspruch 1, **dadurch gekennzeichnet, dass** der Wärmetauscher (18) zumindest teilweise innerhalb des Flüssigkeitstanks (2) angeordnet ist.

3. Schienenfahrzeug (1) nach Anspruch 2, **dadurch gekennzeichnet, dass** der Wärmetauscher (18) Rohrleitungen (19) umfasst, die insbesondere in einer Sicke (35) des Flüssigkeitstanks (2) angeordnet sind.

4. Schienenfahrzeug (1) nach einem der Ansprüche 1 bis 3, **dadurch gekennzeichnet, dass** das Traktionssystem (5) einen Elektromotor (9) und eine Leistungselektronik (11) umfasst und dass die Leistungselektronik (11) mit Kühlelementen (27) des Kühlkreislaufs ausgestattet ist.

5. Schienenfahrzeug (1) nach einem der Ansprüche 1 bis 4, **dadurch gekennzeichnet, dass** das Traktionssystem (5) einen elektrischen Speicher (15) umfasst und dass der elektrische Speicher (15) mit Kühlelementen (27) des Kühlkreislaufs ausgestattet ist.

6. Schienenfahrzeug (1) nach einem der Ansprüche 1 bis 5, **dadurch gekennzeichnet, dass** der Kühlkreislauf zur Wärmeabgabe einen Luftkühler (29) umfasst.

7. Schienenfahrzeug (1) nach Anspruch 6, **dadurch gekennzeichnet, dass** der Luftkühler (29) über schaltbare Ventile (26) in den Kühlkreislauf integriert ist.

8. Schienenfahrzeug (1) nach einen der Ansprüche 1 bis 7, **dadurch gekennzeichnet, dass** ein erster Wagen (20) den Flüssigkeitstank (2) umfasst und dass ein mit dem ersten Wagen (20) gekoppelter zweiter Wagen (21) das Traktionssystem (5) umfasst.

9. Schienenfahrzeug (1) nach Anspruch 8, **dadurch gekennzeichnet, dass** die Wagen (20, 21) gekoppelt sind mit einer Koppeleinrichtung (32), die Verbindungsleitungen des Kühlkreislaufs umfasst.

10. Verfahren zum Betreiben eines Schienenfahrzeugs (1) nach einem der Ansprüche 1 bis 9, **dadurch gekennzeichnet, dass** der Wärmetauscher (18) im Kühlkreislauf mittels einer Steuereinrichtung (28) ab einer vorgegebenen Temperaturschwelle aktiviert wird.

## Claims

1. A rail vehicle (1) for firefighting by means of extinguishing systems (17) arranged on the rail vehicle (1) to apply the extinguishing agent (16) with a traction system (5) and a liquid tank (2) for storing the extinguishing agent (16), wherein a cooling circuit is arranged for cooling components (11, 15, 30) of the traction system (5) and the cooling circuit comprises a heat exchanger (18) for transferring heat to the extinguishing agent (16).

2. A rail vehicle (1) according to claim 1, **characterised in that** the heat exchanger (18) is arranged at least partially within the liquid tank (2).

3. A rail vehicle (1) according to claim 2, **characterised in that** the heat exchanger (18) comprises pipes (19) which are arranged, in particular, in a bead (35) of the liquid tank (2).

4. A rail vehicle (1) according to one of the claims 1 to 3, **characterised in that** the traction system (5) comprises an electric motor (9) and power electronics (11), and **in that** the power electronics (11) are equipped with cooling elements (27) of the cooling circuit.

5. A rail vehicle (1) according to one of the claims 1 to 4, **characterised in that** the traction system (5) comprises an electrical storage unit (15), and **in that** the electrical storage unit (15) is equipped with cooling elements (27) of the cooling circuit.

6. A rail vehicle (1) according to one of the claims 1 to 5, **characterised in that** the cooling circuit comprises an air cooler (29) for transferring heat.

7. A rail vehicle (1) according to claim 6, **characterised in that** the air cooler (29) is integrated into the cooling circuit via switchable valves (26).

8. A rail vehicle (1) according to one of the claims 1 to 7, **characterised in that** a first wagon (20) comprises the liquid tank (2) and **in that** a second wagon (21) coupled to the first wagon (20) comprises the traction system (5).

9. A rail vehicle (1) according to claim 8, **characterised in that** the wagons (20, 21) are coupled by means of a coupling device (32) comprising connecting pipes of the cooling circuit.

10. A method for operating a rail vehicle (1) according to one of the claims 1 to 9, **characterised in that** the heat exchanger (18) in the cooling circuit is activated by means of a control device (28) from a predefined temperature threshold onwards.

## Revendications

1. Véhicule ferroviaire (1) pour la lutte contre l'incendie au moyen de dispositifs d'extinction (17) disposés sur le véhicule ferroviaire (1) pour la pulvérisation d'un agent extincteur (16), avec un système de traction (5) et un réservoir de liquide (2) pour le stockage de l'agent extincteur (16), **dans lequel** un circuit de refroidissement est disposé pour le refroidissement de composants (11, 15, 30) du système de traction (5) et le circuit de refroidissement comprend un échangeur de chaleur (18) pour le transfert thermique à l'agent extincteur (16).

2. Véhicule ferroviaire (1) selon la revendication 1, **caractérisé en ce que** l'échangeur de chaleur (18) est disposé au moins partiellement à l'intérieur du réservoir de liquide (2).

3. Véhicule ferroviaire (1) selon la revendication 2, **caractérisé en ce que** l'échangeur de chaleur (18) comprend des conduites (19) qui sont notamment disposées dans une nervure (35) du réservoir de liquide (2).

4. Véhicule ferroviaire (1) selon une des revendications 1 à 3, **caractérisé en ce que** le système de traction (5) comprend un moteur électrique (9) et une électronique de puissance (11), et que l'électronique de puissance (11) est équipée d'éléments de refroidissement (27) du circuit de refroidissement.

5. Véhicule ferroviaire (1) selon une des revendications 1 à 4, **caractérisé en ce que** le système de traction (5) comprend un accumulateur électrique (15) et que l'accumulateur électrique (15) est équipé d'éléments de refroidissement (27) du circuit de refroidissement. liquide (2).

6. Véhicule ferroviaire (1) selon une des revendications 1 à 5, **caractérisé en ce que** le circuit de refroidissement pour le transfert thermique comprend un réfrigérant d'air (29).

7. Véhicule ferroviaire (1) selon la revendication 6, **caractérisé en ce que** le réfrigérant d'air (29) est intégré dans le circuit de refroidissement par le biais de vannes pouvant être commutées (26).

8. Véhicule ferroviaire (1) selon une des revendications 1 à 7, **caractérisé en ce qu'**un premier wagon (20) comprend le réservoir de liquide (2) et qu'un second wagon (21) attelé au premier wagon (20) comprend le système de traction (5).

9. Véhicule ferroviaire (1) selon la revendication 8, **caractérisé en ce que** les wagons (20, 21) sont attelés avec un dispositif d'attelage (32) qui comprend des lignes de connexion du circuit de refroidissement.

10. Procédé d'exploitation d'un véhicule ferroviaire (1) selon une des revendications 1 à 9, **caractérisé en ce que** l'échangeur de chaleur (18) dans le circuit de refroidissement est activé à partir d'un seuil de température prédéfini au moyen d'un dispositif de commande (28).
